# EUROPÄISCHE PATENTSCHRIFT

(11) **EP 0 133 497 B1**
(45) Veröffentlichungstag und Bekanntmachung des Hinweises auf die Patenterteilung: **10.07.1991**
(21) Anmeldenummer: 84108575.6
(22) Anmeldetag: 20.07.1984
(51) Int. Cl.: F04D 5/00

(54) **Kraftstofförderaggregat**
Regenerative pump for transferring a fuel
Pompe à canaux latéraux pou le transfert de carburant

(30) Priorität: 03.08.1983 DE 3327922
(43) Veröffentlichungstag der Anmeldung: 27.02.1985
(73) Patentinhaber: ROBERT BOSCH GMBH, 70442 Stuttgart (DE)
(72) Erfinder: Bassler, Helmut, Dipl.-Ing., D-7050 Waiblingen (DE); Kemmner, Ulrich, Dipl.-Ing., D-7000 Stuttgart 31 (DE)

(56) Entgegenhaltungen:
- DE-C- 957 097
- GB-A- 673 796
- TRANSACTIONS OF THE ASME, Nr. 77, Januar 1955, Seiten 19-28; H.W. IVERSEN: "Performance of the periphery pump"

## Beschreibung

### Stand der Technik

Die Erfindung geht aus von einem Kraftstofförderaggregat nach der Gattung des unabhängigen Anspruchs. Es ist schon ein Kraftstofförderaggregat bekannt, das als Peripheralpumpe nach dem Westco-Prinzip arbeitet (DE-A 32 09 763), bei dem eine Optimierung dadurch erzielt werden soll, daß der Durchmesser des Laufrades ungefähr 20 bis 65 mm und ein charakteristisches geometrisches Merkmal Rₘ = S/L der Pumpe innerhalb eines Bereiches von ungefähr 0,4 bis 2 mm liegt, mit S als der zwischen der Förderkanalwandung und dem Laufradumfang eingeschlossenen Querschnittsfläche und L als der Umfangslänge des in den Förderkanal eingetauchten Querschnittes des Laufrades. Das Merkmal Rₘ läßt jedoch für die Gestaltung des Förderkanales und des Laufrades noch einen sehr großen Spielraum. So kann z.B. das Laufrad 1 entsprechend der Figur 1 sehr breit mit geringer radialer Schaufelerstreckung, als auch entsprechend Figur 2 sehr schmal mit großer Eintauchtiefe in den Förderkanal 2 ausgebildet sein. Der Förderkanal 2 und das Laufrad 1 werden dabei von einem Pumpengehäuse 3 umschlossen. Dabei erstreckt sich die Umfangslänge des in den Förderkanal 2 eintauchenden Querschnittes des Laufrades 1 von dem Punkt 5 über den Punkt 6 und 7 zum Punkt 8 am Laufrad 1. Die Querschnittsfläche S wird einerseits durch die Punkte 10 11, 12, 13 des Förderkanals 2 im Pumpengehäuse 3 und andererseits durch die Punkte 5, 6, 7 und 8 am Laufrad 1 begrenzt. In den Figuren 1 und 2 beträgt unter Berücksichtigung des Maßstabes M 10 : 1 die Umfangslänge L ca. 8,5 mm und die Querschnittsfläche S ca. 10,2 mm² . Daraus ergibt sich jeweils das gleiche charakteristische geometrische Merkmal Rₘ = 1 ,2 mm. Abweichend von den jeweils mit ausgezogenen Linien dargestellten Förderkanälen 2 in den Figuren 1 und 2 können jeweils die Förderkanäle wie gestrichelt mit 15 oder strichpunktiert mit 16 dargestellt ist in beliebiger Weise ausgebildet werden, unter Einhaltung der geforderten Größe von Rₘ innerhalb eines Bereiches von ungefähr 0,4 bis 2 mm. Dabei ergeben sich auch Ausgestaltungen der Pumpe, die keine optimalen Pumpenwirkungen mehr mit sich bringen. Eine Ausgestaltung der Pumpe allein unter Berücksichtigung dieses ersten charakteristischen geometrischen Merkmales Rₘ reicht somit nicht aus, um eine optimal arbeitende Pumpe zu konstruieren.

### Vorteile der Erfindung

Das erfindungsgemäße Kraftstofförderaggregat mit den kennzeichnenden Merkmalen des unabhängigen Anspruchs hat demgegenüber den Vorteil, zur Erzielung eines optimalen Pumpenwirkungsgrades eine eindeutige definierte Abgrenzung der Pumpenabmessungen aufzuzeigen. Durch die in dem unabhängigen Anspruch aufgeführte Maßnahme werden besonders herausragende hydraulische Werte erzielt.

### Zeichnung

Die Figuren 1 und 2 zeigen im Maßstab M 10 : 1 Ausbildungen eines Laufrades und eines Förderkanales entsprechend einem durch die DE-A 32 09 763 gekennzeichneten Stand der Technik.

Ein Ausführungsbeispiel der Erfindung ist in der Figur 3 im Maßstab M 10 : 1 dargestellt, die in Teilansicht ein sich in einen Förderkanal erstreckendes Laufrad darstellt, entsprechend einem Schnitt III-III in Figur 4. Figur 4 zeigt in geändertem Maßstab eine Draufsicht auf ein Laufrad in einem Förderkanal des Pumpengehäuses.

### Beschreibung des Ausführungsbeispieles

Da die Wirkungsweise einer nach dem Peripheralprinzip bzw. Westco-Prinzip arbeitenden Pumpe zur Förderung von Kraftstoff in einer Kraftstoffversorgungsanlage für Brennkraftmaschinen prinzipiell beispielsweise durch die DE-A 32 09 763 bekannt ist, wird hier auf eine weitergehende Beschreibung verzichtet und ausdrücklich auf einen derartigen Stand der Technik verwiesen. Das in Figur 4 in Draufsicht und in Figur 3 im Schnitt dargestellte Ausführungsbeispiel der erfindungsgemäßen Peripheralpumpe besitzt an dem in bekannter Weise durch einen Elektromotor angetriebenen Laufrad 1 im Außenumfangsbereich sich beiderseits in gleichmäßigem Abstand voneinander vorgesehene Schaufeln 20, die zwischen sich Schaufelnuten 21 einschließen. Wie bereits zu den Figuren 1 und 2 ausgeführt wurde, erstreckt sich das Laufrad 1 in den Förderkanal 2 des Pumpengehäuses 3 mit einer Umfangslänge L entlang der Punkte 5, 6, 7, 8 von 8,5 mm unter Berücksichtigung des Maßstabes M 10 : 1. Die zwischen der Förderkanalwandung und dem Laufradumfang eingeschlossene Querschnittsfläche S zwischen den Punkten 5, 6, 7, 8, 10, 11, 12, 13 beträgt 10,2 mm² unter Berücksichtigung des Maßstabes M 10 : 1. Daraus ergibt sich für das Ausführungsbeispiel der Erfindung nach Figur 3 ein erstes charakteristisches geometrisches Merkmal Rₘ = S/L von 1,2 mm, wie es auch für die Darstellungen in den Figuren 1 und 2 gilt.

Erfindungsgemäß soll nun eine Pumpe nach dem Ausführungsbeispiel in Figur 3 dadurch optimiert werden und besonders günstige hydraulische Kennwerte erzielen, daß ein zweites charakteristisches geometrisches Merkmal Rₛ = B/E und ein drittes charakteristisches geometrisches Merkmal Rₐ = A₂/A₁ der Pumpe innerhalb eines Bereiches von ungefähr 0,5 bis 1,5 liegen. Dabei ist mit B die axiale Breite des Laufrades 1 und mit E die radiale Höhe der Schaufeln 20 bzw. die Eintauchtiefe des Laufrades 1 in den Förderkanal 2 bezeichnet. A₁ stellt die Summe der beiden sich seitlich des Laufrades 1 erstreckenden Teilflächen der Querschnittsfläche S dar, die sich jeweils aus dem Produkt aus der radialen Schaufelhöhe E und dem axialen Abstand t₁ zwischen dem Laufrad 1 und der axialen Förderkanalwandung 22 ergeben. A₂ ist die restliche Teilfäche der Querschnittsfläche S, die sich aus dem Produkt des radialen Abstandes t₂ zwischen dem Laufradumfang 23 und der radialen Förderkanalwandung 24 und der Summe der Breite B des Laufrades 1 und des zweifachen axialen Abstandes t₁ ergibt. Dadurch werden die jeweiligen Anteile der Umlaufströmung mit Impulsaustausch in den Seitenkanälen 21 sowie der Schleppströmung im Förderkanal 2 in ein bestimmtes günstiges Verhältnis zueinander gesetzt, da bei gleicher Umfangsgeschwindigkeit des Laufrades die Verteilung der Querschnittsfläche S um das Laufrad 1 zu unterschiedlichen Durchflußmengen bzw. zu einem unterschiedlichen Druckaufbau führt. Besonders gute hydraulische Werte ergeben sich, wenn der axiale Abstand t₁ und der radiale Abstand t₂ ungefähr gleich groß sind, also sich die Querschnittsfläche S annähernd gleichmäßig um das Laufrad 1 verteilt. Bei dem Ausführungsbeispiel nach Figur 3 ergibt sich ein zweites charakteristisches geometrisches Merkmal Rₛ zu 1,4 und ein drittes charakteristisches geometrisches Merkmal Rₐ zu 1,1. Dabei liegen unter Berücksichtigung des Maßstabes M 10 : 1 die Werte B = 3,5 mm, E = 2,5 mm und t₁ = t₂ = 1 mm der Ausbildung nach Figur 3 zugrunde. Ändert man den Förderkanal entsprechend der gestrichelten und mit 26 bezeichneten Darstellung, so ergibt sich ein drittes charakteristisches geometrisches Merkmal Rₐ von 0,5. Die Erfindung erlaubt eine eindeutige definierte Abgrenzung der Pumpenabmessungen einer Peripheralpumpe nach dem Westco-Prinzip für optimale Wirkungsgrade.

Im Gegensatz hierzu ergeben sich für den Förderkanal 2 nach der Pumpe entsprechend Figur 1 ein Wert Rₛ zu 4,8 (mit B = 6 mm und E = 1,25 mm) und ein Wert Rₐ zu 3,2 (mit t₁ = t₂ = 1 mm) und bei einer Pumpe nach Figur 2 ein Wert Rₛ zu 0,27 (mit B = 1 mm und E = 3,75 mm) und ein Wert Rₐ zu 0,36 (mit t₁ = 1 mm und t₂ = 0,9 mm), also Werte, die zu ungünstigen hydraulischen Kennwerten führen.

## Patentansprüche

1. Kraftstofförderaggregat mit einem nach dem Peripheralprinzip (Westco-Prinzip) arbeitenden, in einem Pumpengehäuse drehbar gelagerten Laufrad (1), dessen Durchmesser zwischen 20 und 65mm liegt und dessen Außenumfangsbereich sich mit beiderseits in gleichmäßigem Abstand voneinander vorgesehenen Schaufeln (20) unter Bildung von Schaufelnuten (21) in einen Förderkanal (2) des Pumpengehäuses erstreckt, wobei ein erstes charakteristisches geometrisches Merkmal Rₘ = S/L der Pumpe innerhalb eines Bereiches von ungefähr 0,4 bis 2 mm liegt, mit S als der zwischen der Förderkanalwandung (22) und dem Laufradumfang (23) eingeschlossenen Querschnittsfläche und L als der Umfangslänge des in den Förderkanal (2) eingetauchten Querschnittes des Laufrades (1), dadurch gekennzeichnet, daß ein zweites charakteristisches geometrisches Merkmal Rₛ = B/E einem Wert von 1,4 bis 1,5 hat und ein drittes charakteristiches geometrisches Merkmal Rₐ = A₂/A₁ der Pumpe innerhalb eines Bereiches von ungefähr 0,5 bis 1,1 liegt, mit B als der axialen Breite des Laufrades (1), mit E als der radialen Schaufelhöhe bzw. der Eintauchtiefe des Laufrades (1) in den Förderkanal (2, 26), mit A₁ als der Summe der beiden sich seitlich des Laufrades (1) erstreckenden Teilflächen der Querschnittsfläche S, die sich jeweils aus dem Produkt aus der radialen Schaufelhöhe E und dem axialen Abstand t₁ zwischen Laufrad ( 1 ) und axialer Förderkanalwandung (22) ergeben und mit A₂ als der restlichen Teilfläche der Querschnittsfläche S, die sich aus dem Produkt des radialen Abstandes t₂ zwischen dem Laufradumfang (23) und der radialen Förderkanalwandung (24) und der Summe der Breite B des Laufrades (1) und des zweifachen axialen Abstandes t₁ ergibt.

2. Kraftstofförderaggregat nach Anspruch 1, dadurch gekennzeichnet, daß der axiale Abstand t₁ zwischen Laufrad (1) und axialer Förderkanalwandung (22) und der radiale Abstand t₂ zwischen dem Laufradumfang (23) und der radialen Förderkanalwandung (24) annähernd gleich groß sind.

## Claims

1. Fuel feed unit with an impeller (1) which operates according to the peripheral principle (Westco principle), which is rotatably mounted in a pump casing, the diameter of which is between 20 and 65 mm and the outer peripheral region of which extends with blades (20) provided on both sides at a uniform distance from one another, forming blade grooves (21), into a delivery channel (2) of the pump casing, a first characteristic geometrical feature Rₘ = S/L of the pump being within a range of about 0.4 to 2 mm, where S is the cross-sectional area enclosed between the delivery channel wall (22) and the impeller periphery (23) and L is the peripheral length of that cross-section of the impeller (1) which protrudes into the delivery channel (2), characterised in that a second characteristic geometrical feature Rₛ = B/E has a value of 1.4 to 1.5 and a third characteristic geometrical feature Rₐ = A₂/A₁, of the pump is within a range of about 0.5 to 1.1, where B is the axial width of the impeller (1), where E is the radial blade height or the depth of protrusion of the impeller (1) into the delivery channel (2, 26), where A₁ is the sum of the two partial areas of the cross-sectional area S which extend to the side of the impeller (1) and are in each case obtained from the product of the radial blade height E and the axial distance t₁ between impeller (1) and axial delivery channel wall (22) and where A₂ is the remaining partial area of the cross-sectional area S, which is obtained from the product of the radial distance t₂ between the impeller periphery (23) and the radial delivery channel wall (24) and the sum of the width B of the impeller (1) and twice the axial distance t₁.

2. Fuel feed unit according to Claim 1, characterised in that the axial distance t₁ between impeller (1) and axial delivery channel wall (22) and the radial distance t₂ between the impeller periphery (23) and the radial delivery channel wall (24) are of approximately equal size.

## Revendications

1. Pompe à canaux latéraux pour le transfert de carburant avec un rotor (1) fonctionnant selon le principe centrifuge (principe Westco), logé en rotation dans un carter de pompe, dont le diamètre est compris entre 20 et 65 mm et dont le domaine périphérique externe s' étend avec des aubes (20) placée de chaque côté à intervalle régulier l'une de l'autre en formant des gorges d'aubes (21) dans un canal de refoulement (2) du carter de pompe, un premier paramètre géométrique caractéristique Rₘ = S/L de la pompe se trouvant dans un intervalle d'environ 0,4 à 2 mm, S étant la surface de section incluse entre la paroi du canal de refoulement (22) et la périphérie du rotor (23) et L étant la longueur périphérique de la section de rotor (1) plongée dans le canal de refoulement (2), caractérisée en ce qu'un deuxième paramètre géométrique caractéristique Rₛ = B/E a une valeur de 1,4 à 1,5 et qu'un troisième paramètre géométrique caractéristique Rₐ = A₂/A₁ de la pompe se situe dans un intervalle d'environ 0,5 à 1,5, B étant la largeur axiale du rotor (1), E étant la hauteur radiale d'aube ou la profondeur de pénétration du rotor (1) dans le canal de refoulement (2, 26), A₁ étant la somme des deux surfaces partielles s'étendant latéralement par rapport au rotor (1), chacune résultant du produit de la hauteur d'aube radiale E et de l'intervalle axial t₁ entre le rotor (1) et la paroi axiale du canal de refoulement (22) et A₂ étant la surface partielle restante de la surface de section S, qui résulte du produit de l'intervalle radial t₂ entre la périphérie du rotor (23) et la paroi radiale du canal de refoulement (24) et de la somme de la largeur B du rotor (1) et du double intervalle axial t₁.

2. Pompe à canaux latéraux selon la revendication 1, caractérisée en ce que l'intervalle axial t₁ entre le rotor (1) et la paroi axiale du canal de refoulement (22) et l'intervalle radial t₂ entre la périphérie du rotor (23) et la paroi radiale de refoulement (24) sont approximativement identiques.
